# EUROPÄISCHE PATENTSCHRIFT

(11) **EP 3 066 240 B1**
(45) Veröffentlichungstag und Bekanntmachung des Hinweises auf die Patenterteilung: **01.01.2020**
(21) Anmeldenummer: 14805198.0
(22) Anmeldetag: 06.11.2014
(51) Int. Cl.: D01G 25/00

(54) **VLIESLEGER UND BETRIEBSVERFAHREN**
NONWOVEN FABRIC-LAYING DEVICE AND OPERATING METHOD
DISTRIBUTEUR DE VOILE ET PROCÉDÉ DE FONCTIONNEMENT

(30) Priorität: 08.11.2013 DE 202013105029 U
(43) Veröffentlichungstag der Anmeldung: 14.09.2016
(73) Patentinhaber: AUTEFA Solutions Germany GmbH, 86316 Friedberg (DE)
(72) Erfinder: MEIER, Andreas, 86444 Affing (DE)
(74) Vertreter: Ernicke, Klaus Stefan
(86) Internationale Anmeldenummer: PCT/EP2014/073951
(87) Internationale Veröffentlichungsnummer: WO 2015/067704

(56) Entgegenhaltungen:
- EP-A2- 0 609 907
- EP-A2- 1 010 786
- DE-A1- 2 609 396
- DE-B1- 2 542 274
- "Linearmotoren - FestoWiki - deutsch", FESTO WIKI , 4. April 2013 (2013-04-04), XP002735013, Gefunden im Internet: URL:http://www.festo.com/wiki/de/Linearmot oren [gefunden am 2015-01-26]
- Anonymous: "Linearantrieb - Wikipedia", , 31 August 2013 (2013-08-31), XP055512428, Retrieved from the Internet: URL:https://web.archive.org/web/2013083107 5042/https://de.wikipedia.org/wiki/Lineara ntrieb [retrieved on 2018-10-04]
- Anonymous: "Linearmotor - Wikipedia", , 25 October 2013 (2013-10-25), XP055512431, Retrieved from the Internet: URL:https://web.archive.org/web/2013102517 4215/https://de.wikipedia.org/wiki/Linearm otor [retrieved on 2018-10-04]

## Beschreibung

Die Erfindung betrifft einen Vliesleger und ein Betriebsverfahren mit den Merkmalen des Verfahrens- und Vorrichtungshauptanspruchs.

Die DE 25 42 274 B1 zeigt einen Vliesleger, der als Wagenleger mit einem Oberwagen und einem Unterwagen (Hauptwagen) ausgebildet ist, wobei die beiden Wagen jeweils ein eigenes am Wagen umlaufendes Förderband aufweisen und sich gegenläufig oberhalb eines Abzugsbands bewegen. Der Unterwagen wird von einem Linear-Motor angetrieben, der auf Wirbelstromfeldern basiert und von Induktorkämmen sowie einer jeweils gegenüberstehenden, gestellfesten flachen Schiene aus einem elektrisch leitenden Material gebildet wird. Der Oberwagen wird vom Unterwagen und dessen Bewegung mittels eines abgeleiteten Kettentriebs angetrieben.

Die EP 0 609 907 A2 befasst sich mit einem Vliesleger, der gegenläufig bewegte Hauptwagen aufweist, die durch eine Kette oder ein Seil untereinander und mit einem Spannwagen kinematisch gekoppelt sind. Die Haupt- und Spannwagen sind über Förderbänder verbunden, welche über eine stationäre Umlenkung im Maschinengestell geführt sind. Die Hauptwagen können mit einem Rotationsantrieb über die Kette oder mit einem elektronisch gesteuerten und nicht näher beschriebenen Linearantrieb angetrieben werden.

Der in der DE 26 09 396 A1 gezeigte Vliesleger weist gleichläufig bewegte Hauptwagen in Form eines oberen Speicherwagens und eines unteren Legewagens sowie einen Spannwagen auf. Ein Förderband ist ausschließlich am Speicherwagen und dessen Ausleger angeordnet. Ein anderes Förderband ist über die drei Wagen geführt. Die drei Wagen sind durch eine Steuerkette gekoppelt, wobei der Legewagen angetrieben ist und die anderen Wagen durch die Kopplung entsprechend mitgenommen werden. Der Legewagen kann von einer rotatorisch getriebenen Wagenzugkette oder über einen nicht näher beschriebenen Linearmotor angetrieben werden.

Ein anderer Vliesleger ist aus der EP 1 828 453 B1 bekannt. Er ist als Kreuzleger ausgebildet und weist zwei linear bewegliche Hauptwagen und zwei als Spannwagen ausgebildete und ebenfalls linear bewegliche Hilfswagen auf. Ferner sind zwei endlose Förderbänder vorhanden, die über Umlenkrollen an den vorerwähnten Wagen geführt sind. Die Hauptwagen sind jeweils mit einem eigenen Wagenantrieb versehen und können sich relativ zueinander gleichläufig bewegen. Diese Wagenantriebe bestehen in der Praxis aus einem rotatorischen Antriebsmotor und einem Zahnriemen- oder Seilgetriebe zur Übertragung der Motordrehung auf den jeweiligen Hauptwagen und zur Umsetzung der Antriebsdrehung in eine lineare Fahrbewegung. Die Spannwagen sind über Schleppseile mit jeweils einem Hauptwagen verbunden.

Die EP 1 010 785 A2 und EP 1 010 786 A2 zeigen einen ähnlichen Vliesleger, der eine größere Legebreite aufweist und eine größere Zahl an Hilfswagen besitzt. Ein oder mehrere Hilfswagen können hierbei als Stützwagen für ein horizontal ausgebreitetes Unter- oder Obertrum eines Förderbands ausgebildet sein.

Es ist Aufgabe der vorliegenden Erfindung, einen verbesserten Vliesleger nebst Betriebsverfahren aufzuzeigen.

Die Erfindung löst diese Aufgabe mit den Merkmalen im Verfahrens- und Vorrichtungshauptanspruch.

Die Ausgestaltung von ein oder mehreren Wagenantrieben des Vlieslegers mit einem elektrischen Linearmotor hat verschiedene Vorteile. Zum einen wird die Dynamik, insbesondere die Fahrgeschwindigkeit und das Beschleunigungsvermögen des Wagenantriebs und des angebundenen Wagens verbessert. Zudem können Trägheiten und Schwingungen reduziert werden.

Ein elektrischer Linearmotor zeichnet sich durch einen linearen Stator und einen darauf gelagerten und geführten Läufer, insbesondere einen Schlitten aus. Der Stator kann eine endliche und beliebig variable sowie an die jeweiligen Vlieslegerabmessungen anpassbare Länge haben. Er wird vorzugsweise im Gestell des Vlieslegers stationär montiert, was insbesondere an den Stirnenden des Stators erfolgen kann. Er erstreckt sich dabei vorteilhafterweise in Bewegungsrichtung des angetriebenen Vlieslegerwagens. Der elektrische Linearmotor und sein Stator können ein tragendes Teil des Gestells bilden. Der Läufer, insbesondere Schlitten, kann mit dem angetriebenen Wagen verbunden sein. Er kann insbesondere in den Wagen, insbesondere in dessen Wagengestell integriert sein.

Durch einen elektrischen Linearmotor kann ein Wagen des Vlieslegers direkt und in seiner vorgesehenen Bewegungsrichtung angetrieben werden. Auf ein zwischen Wagen und Wagenantrieb geschaltetes Getriebe zur Antriebsübertragung, insbesondere einen Seil-, Riemen- oder Kettentrieb oder dgl. kann verzichtet werden.

Bei einem Vliesleger können die bisherigen Randkanten- und Randverdickungsprobleme des abgelegten Vlieses signifikant reduziert werden. Diese beruhten bisher auf Trägheitsproblemen des Legewagens und seines Wagenantriebs beim Bremsen, Stillstand und erneuten Beschleunigen an den Enden seiner Bewegungsbahn bzw. der Legebreite. Ein elektrischer Linearmotor verkürzt deutlich die Brems- und Beschleunigungswege und mindert den Verdickungseffekt, der durch Unterschiede zwischen der Legewagengeschwindigkeit und der Auslaufgeschwindigkeit des Faserflors entsteht.

Andererseits ergibt sich eine sehr hohe Positionier- und Wiederholgenauigkeit. Zudem wird das Steuer- und Regelverhalten des mit einer eigenen Steuerung versehen oder an eine übergeordnete Steuerung angeschlossenen Wagenantriebs bzw. Linearmotors verbessert. Ein elektrischer Linearmotor reagiert schneller und empfindlicher als der vorbekannte Antrieb auf Steuerbefehle.

Ferner ergeben sich andere und verbesserte Möglichkeiten für die Anordnung und Lagerung der angetriebenen Wagen. Die bisher erforderliche eigenständige Wagenführung am Gestell des Vlieslegers kann entfallen. Ein elektrischer Linearmotor kann zur Führung, Lagerung und Abstützung eines Wagens herangezogen werden. Besondere Vorteile hinsichtlich einer Reibungs- und Trägheitsminderung ergeben sich bei einem Linearmotor, der ein elektromagnetisches und berührungsloses Führungsmittel zwischen seinem Läufer und seinem Stator aufweist. Eine solche Führungs- und Lagertechnik ist auch hinsichtlich einer Verschleißminderung von Vorteil. Zudem ergeben sich Vorteile hinsichtlich einer Reduzierung von Abrieb und einer deutlich geringeren Verschmutzungsgefahr für das Flor- und Vliesmaterial.

Ein Wagen kann mit nur einem oder mit mehreren, insbesondere zwei elektrischen Linearmotoren verbunden und hieran ggf. auch geführt und abgestützt sein. Bei einer solchen Mehrfachanordnung sind die elektrischen Linearmotoren untereinander in geeigneter Weise steuertechnisch verbunden. Dies kann eine Koppelung und eine Synchronisierung auf Gleichlauf sein. Bedarfsweise lassen sich aber auch kinematische Unterschiede gezielt einstellen, wenn im Vlieslegerbetrieb ein bestimmtes Wagenverhalten gewünscht wird, z.B. eine bewusste Schrägstellung von ein oder mehreren an einem Wagen angeordneten Umlenkmitteln für ein Förderband.

Der Einsatz von elektrischen Linearmotoren hat ferner Vorteile für die Führung und den Halt des Faserflors an den Umlenkmitteln, insbesondere Umlenkrollen, der Wagen. Hier kann insbesondere durch elektrische Feldbildung eine elektrostatische Haftung erreicht werden. Das elektrische Feld kann vom elektrischen Linearmotor gespeist werden.

Ein Wagenantrieb mit einem oder mehreren elektrischen Linearmotoren kann bei einem fabrikneuen Vliesleger als Erstausrüstung vorgesehen sein. Er kann alternativ an einem bestehenden Vliesleger nachgerüstet werden.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine erste Variante eines Vlieslegers mit mehreren Wagen und mit Linearmotoren in perspektivischer Ansicht,
- Figur 2 und 3:: eine zweite Variante eines Vlieslegers mit einer anderen Zahl und Anordnung von Wagen in Seitenansichten mit unterschiedlichen Detaildarstellungen,
- Figur 4:: eine dritte Variante eines Vlieslegers mit mehreren Wagen und Linearmotoren und Seitenansicht,
- Figur 5:: eine vergrößerte und abgebrochene Detailansicht eines Hauptwagens nebst Linearmotor des Vlieslegers von Figur 4,
- Figur 6:: eine abgebrochene und vergrößerte Detailansicht eines Hilfswagens mit Linearmotor des Vlieslegers von Figur 2 und 3 und
- Figur 7:: eine abgebrochene Stirnansicht von Wagen mit Wagengestellen und Umlenkmitteln nebst Linearmotoren eines Vlieslegers.

Die Erfindung betrifft einen Vliesleger (1) und ein Verfahren für dessen Betrieb.

Figur 1 bis 4 zeigen einen Vliesleger (1) in verschiedenen beispielhaften Varianten. Der Vliesleger (1) ist z.B. als Kreuzleger ausgebildet, der einen auf einem Zuführförderer (4) zugeführten Faserflor (3) auf einem Abführförderer (5) unter Umfalten und Bildung eines mehrlagigen Vlieses (32) ablegt und auftäfelt. Der Abführförderer (5) und dessen Förderrichtung sind quer oder schräg zu der Förderrichtung (33) des zugeführten Faserflors (3) ausgerichtet.

Der Faserflor (3) kann einlagig oder mehrlagig sein. Er wird von einem vorgeschalteten Florerzeuger (nicht dargestellt) zur Verfügung gestellt, der z.B. als Karde oder Krempel ausgebildet ist. Dem Vliesleger (1) können ferner eine oder mehrere Zusatzeinrichtungen vorgeschaltet sein, z.B. ein Florspeicher, eine Profilbildungseinrichtung, insbesondere ein Streckwerk, für den vom Florerzeuger kommenden Faserflor (3) oder dgl..

Der Abführförderer (5) ist seinerseits mit einer Einrichtung zur Weiterbeförderung oder Weiterbehandlung des mehrlagigen Vlieses (32) verbunden. Dies kann z.B. eine Vliesverfestigungseinrichtung, insbesondere eine Nadelmaschine, eine Wasserstrahlverfestigungseinrichtung, eine Thermobonding-Einrichtung oder dgl. sein. Das Vlies (32) kann alternativ in anderer Weise weiterverarbeitet werden, in dem es z.B. aufgewickelt und/oder mit Zusatzschichten aus weiteren Fasern, z.B. Meltblown-Fasern, versehen wird. Der Zuführförderer (4) und/oder der Abführförderer (5) können als Bandförderer ausgebildet sein, die z.B. ein endlos umlaufend geführtes und angetriebenes Förderband aufweisen.

Der Vliesleger (1) weist ein Gestell (2) und mehrere zum Transport des Faserflors (3) vorgesehene Wagen (10 - 16) sowie mehrere über die Wagen (10 - 16) geführte Florfördermittel (7,8), z.B. Förderbänder, auf. Mindestens einige der Wagen (10 - 16) sind linear beweglich geführt und werden von einem Wagenantrieb (18) angetrieben. Die Zahl, Ausbildung, Anordnung und Funktion der Wagen (10 - 16) bei einem Vliesleger (1) kann unterschiedlich sein.

Nachfolgend sind verschiedene Beispiele beschrieben.

Der Wagenantrieb (18) weist einen elektrischen Linearmotor (19) auf. Er kann auch mehrere elektrische Linearmotoren (19) aufweisen. Diese können z.B. parallel geschaltet sein und gemeinsam den Wagen (10 - 16) antreiben. Ein solcher Linearmotor (19) kann auch zur Führung und Abstützung eines Wagens (10 - 16) dienen. Die Wagenantriebe (18) bzw. deren elektrische Linearmotoren (19) von mehreren Wagen (10 - 16) können steuertechnisch gekoppelt und aufeinander abgestimmt sein.

Die ein oder mehreren elektrischen Linearmotoren (19) bilden einen Direktantrieb für den betreffenden Wagen (10 - 16). Der Wagen (10 - 16) ist mit einem beweglichen Abtriebsteil, insbesondere einem Läufer (22), eines elektrischen Linearmotors (19) direkt, bevorzugt integral, verbunden.

Die Förderbänder (7,8) sind als endlose biegeelastische und von Bandantrieben (nicht dargestellt) umlaufend angetriebene Bänder ausgebildet, die über Umlenkmittel (36,37,38), z.B. frei drehbare Umlenkrollen, an den Wagen (10 - 16) und ggf. im Gestell (2) geführt sind. Die Förderbänder (7,8) sind in den gezeigten Vlieslegervarianten jeweils über mehrere Wagen (10 - 16) geführt und verbinden diese. Zwischen den Bandantrieben und den Wagenantrieben (18) bzw. deren Linearmotoren (19) kann ebenfalls eine steuertechnische Koppelung bestehen.

Der Vliesleger (1) weist in den Ausführungsbeispielen von Figur 1 bis 7 jeweils mehrere, insbesondere zwei Hauptwagen (10, 11) auf. Der Vliesleger (1) kann darüber hinaus einen oder mehrere Hilfswagen (12 - 16) haben. Der oder die Hilfswagen (12 - 16) können ebenfalls mit dem oder den Förderbändern (7,8) zusammenwirken. Sie können dabei gleiche oder unterschiedliche Funktionen haben, z.B. zum Stützen eines Förderbandtrums und/oder zum Spannen eines Förderbands (7,8). Die Wagen (10 - 16) können parallele reversierende Fahrbewegungen ausführen. Die ein oder mehreren Hilfswagen (12 - 16) können jeweils einen eigenen Wagenantrieb (18) mit einem oder mehreren elektrischen Linearmotoren (19) oder eine mechanische Antriebsverbindung (28 - 31) zu einem anderen Wagen, insbesondere einem Hauptwagen (10, 11) aufweisen.

In den gezeigten Ausführungsbeispielen ist ein Hauptwagen (10) als Oberwagen mit einem Bandeinlauf (9) und ein Hauptwagen (11) als Legewagen mit einem Bandauslauf (9') ausgebildet. Beide Hauptwagen (10, 11) bewegen sich über dem Abführförderer (5) quer oder schräg zu dessen Förderrichtung reversierend hin und her, wobei der Faserflor (3) am Bandauslauf (9) des Legewagens (11) austritt und auf dem Abführförderer (5) abgelegt und dabei umgefaltet wird. Der Legewagen (11) bewegt sich hierzu über die Legebreite (6) und in einer parallelen Ebene über dem Abführförderer (5) hin und her.

Am Bandeinlauf (9) des Hauptwagens oder Oberwagens (10) werden die zwei Förderbänder (7,8) zusammengeführt und nehmen dabei den Faserflor (3) zwischen sich auf. Das eine Förderband (7) schließt an den Zuführförderer (4) an oder beinhaltet diesen, wobei der Faserflor (3) auf dem Förderband (7) von der Zuführseite zum Bandeinlauf (9) befördert und zugeführt wird. Im Bereich zwischen den Hauptwagen (10, 11) laufen die Förderbänder (7,8) in enger Nachbarschaft parallel zueinander und klemmen zwischen sich den Faserflor (3) ein.

An den beiden Hauptwagen (10, 11) werden die Förderbänder (7,8) jeweils um insgesamt 180° Grad umgelenkt. Am Bandauslauf (9) treten die Förderbänder (7,8) wieder auseinander und werden getrennt voneinander über beidseits vom Abführförderer (5) am Gestell (2) angeordnete Umlenkmittel, insbesondere Umlenkrollen, zurück zum Oberwagen (10) und zum Bandeinlauf (9) geführt. Der Faserflor (3) wird am Oberwagen (10) um 180° und am Legewagen (11) um 90° umgelenkt. Die am Bandauslauf (9') auseinander tretenden und sich nach entgegengesetzten Richtungen erstreckenden Förderbänder (7,8) sind mit ihren dortigen Bandtrumen im wesentlichen parallel zur Oberseite des Abführförderers (5) ausgerichtet und können das abgelegte Vlies (32) abdecken.

In den gezeigten Ausführungsbeispielen sind die Vliesleger (1) als gleichläufige Leger ausgebildet, bei denen die Hauptwagen (10, 11) parallele Fahrbewegungen mit gleicher Fahrrichtung und unterschiedlichen Geschwindigkeiten sowie unterschiedlichen Weglängen ausführen. Die parallelen Förderbandabschnitte und der dazwischen aufgenommene und insbesondere eingeklemmte Faserflor (3) werden dabei vom oberen Hauptwagen oder Oberwagen (10) direkt zum unteren Hauptwagen oder Legewagen (11) geführt. Hierbei wird ein sogenannter kurzer Flordurchlauf gebildet. Die Hauptwagen (10, 11) fahren stets in der gleichen Anordnung hintereinander her, wobei sich je nach Wagenstellung über der Legebreite (6) der Wagenabstand ändert.

Die Hauptwagen (10, 11) sind in den gezeigten Ausführungsbeispielen mechanisch voneinander entkoppelt und eigenständig beweglich. Sie weisen dabei jeweils einen eigenen gesteuerten oder geregelten Wagenantrieb (18) mit mindestens einem elektrischen Linearmotor (19) auf. Die Wagenantriebe (18) der Hauptwagen (10, 11) sind dabei steuertechnisch gekoppelt und aufeinander abgestimmt. Sie führen vorgegebene und exakt definierte Fahrbewegungen aus.

Der Vliesleger (1) kann hierfür eine übergeordnete Steuerung (40) aufweisen. An diese können sämtliche Wagenantriebe (18) bzw. deren elektrische Linearmotoren (19) und auch weitere Antriebe, z.B. die Bandantriebe für die Umlaufbewegung der Förderbänder (7,8), angeschlossen sein. Die Steuerung (40) kann ihrerseits mit einer übergeordneten Anlagensteuerung oder mit den Steuerungen von vorgeschalteten oder nachgeschalteten Vorrichtungen, insbesondere einer Profilbildungseinrichtung und/oder einer Verfestigungseinrichtung, verbunden sein.

Figur 1 zeigt eine Variante eines Vlieslegers (1), der neben den beiden Hauptwagen (10, 11) einen als Stützwagen (12) ausgebildeten Hilfswagen aufweist, der das vom Bandauslass (9') kommende Untertrum des Förderbandes (7) abstützt und hierfür einen Omega-Führung (35) mit frei drehbaren Umlenkrollen (37) aufweist. Auch für das Untertrum des anderen Förderbands (8) kann eine Stützeinrichtung vorhanden sein. Dies kann ein gemäß Figur 1 am Oberwagen (10) starr angeordneter und z.B. dort baulich integrierter Stützwagen (13) mit einer Omega-Führung (35) der vorgenannten Art sein. Alternativ kann ein weiterer eigenständig verfahrbarer Stützwagen vorhanden sein.

Der gezeigte Stützwagen (12) bewegt sich in Abstimmung mit den Fahrbewegungen von einem oder beiden Hauptwagen (10, 11) über dem Abführförderer (5) hin und her. In der bevorzugten Ausführungsform hat der Stützwagen (12) einen eigenen Bandantrieb (18), der einen oder mehrere, insbesondere zwei, elektrische Linearmotoren (19) aufweist (nicht dargestellt). Dieser Wagenantrieb ist steuertechnisch mit einem Hauptwagen (10,11), z.B. dem Oberwagen (10), und dessen Wagenantrieb (18) steuertechnisch gekoppelt. Der Wagenantrieb (18) des Stützwagens (12) ist vorzugsweise ebenfalls an die Steuerung (40) angeschlossen. Der Stützwagen (12) kann sich synchron mit dem Oberwagen (10) bewegen, wobei er halbe Wege mit halben Geschwindigkeiten im Vergleich zum Legewagen (11) ausführt. Der Stützwagen (12) ist zwischen dem Legewagen (11) und dem gegenüberliegenden Teil des Gestells (2) angeordnet.

Figur 2 und 3 zeigen eine Variante zu Figur 1, bei der der Vliesleger (1) weitere Hilfswagen (14,15,16) aufweist, die ebenfalls jeweils einen eigenen Wagenantrieb (18) mit einem oder mehreren elektrischen Linearmotoren (19) (nicht dargestellt) aufweisen können.

Zusätzlich zum vorbeschriebenen und eigenständig beweglichen Stützwagen (12) sowie dem mit dem Oberwagen (10) gekoppelten Stützwagen bzw. der Stützeinrichtung (13) ist ein oberer Stützwagen (16) für ein Obertrum des einen Förderbands (8) vorgesehen. Der Stützwagen (16) ist oberhalb der Hauptwagen (10, 11) angeordnet und befindet sich zwischen dem Oberwagen (10) und einem oberen Hilfswagen (14), der als Spannwagen ausgebildet ist. Der Stützwagen (16) bzw. sein Wagenantrieb (18) ist ebenfalls mit dem Oberwagen (10) steuertechnisch gekoppelt.

Die Hilfswagen (14,15) sind als Spannwagen für jeweils ein Förderband (7,8) ausgebildet. Sie spannen die längenvariable Bandschlaufe aus, die sich bei eigenständigen Fahrbewegungen der voneinander entkoppelten Hauptwagen (10,11) bildet. Der obere Spannwagen (14) für das Förderband (8) ist in seiner Kinematik auf die Fahrbewegungen des Legewagens (11) abgestimmt und bewegt sich gegenläufig zu diesem. Dementsprechend sind die Wagenantriebe (18) steuertechnisch miteinander gekoppelt und aufeinander abgestimmt bzw. mit der Steuerung (40) verbunden. Der andere untere Spannwagen (15) für das Förderband (7) ist in seiner Kinematik auf die Fahrbewegungen des Oberwagens (10) abgestimmt und bewegt sich gleichläufig mit diesem. Auch hier besteht eine steuertechnische Koppelung der Wagenantriebe (18) bzw. ein gemeinsamer Anschluss an die Steuerung (40).

In den Zeichnungen von Figur 2 und 3 zeigt Figur 2 den Verlauf der Förderbänder (7,8) und die Anordnung der Haupt- und Hilfswagen (10 - 16). In Figur 3 sind alternative bewegungstechnische Koppelungen der Haupt- und Hilfswagen (10 - 16) dargestellt. In dieser Variante haben nur die Hauptwagen (10, 11) einen Wagenantrieb (18) mit einem oder mehreren elektrischen Linearmotoren (19), wobei zwischen den Hauptwagen (10, 11) und den zugeordneten Hilfswagen (12 - 16) eine mechanische Antriebsverbindung (28,29,30,31) besteht, die z.B. von zugfesten und biegeelastischen Verbindungsmitteln, z.B. Seilen oder Bändern, gebildet wird. Der Oberwagen (10) ist über eine Antriebsverbindung (28) mit dem unteren Stützwagen (12) und über eine andere Antriebsverbindung (29) mit dem oberen Stützwagen (16) gekoppelt. Ferner besteht eine Antriebsverbindung (30) zwischen dem Oberwagen (10) und dem unteren Spannwagen (15). Der obere Spannwagen (14) ist durch die Antriebsverbindung (30) mit dem Legewagen (11) gekoppelt.

Figur 4 zeigt eine weitere Variante eines Vlieslegers (1) mit zwei Hauptwagen (10,11) und zwei Spannwagen (14,15). Der Spannwagen (14) ist bewegungstechnisch auf den Legewagen (11) abgestimmt, wobei in Figur 4 hierbei die Variante einer mechanischen Antriebsverbindung (31) dargestellt ist. Beim anderen Spannwagen (15), der in seiner Kinematik auf den Oberwagen (10) abgestimmt ist, ist ein eigener Wagenantrieb (18) mit einem elektrischen Linearmotor (19) dargestellt.

In Variation zu den Ausführungsbeispielen von Figur 1 - 4 können auch Mischformen auftreten, bei denen ein Teil der Hilfswagen (12 - 16) einen eigenständigen Wagenantrieb (18) mit mindestens einem elektrischen Linearmotor (19) und der andere Teil eine mechanische Antriebsverbindung aufweist.

Die Wagenantriebe (18) und deren elektrische Linearmotoren (19) können gesteuert oder geregelt sein. Für eine Regelung sind geeignet Messeinrichtungen (39) vorhanden, die vorzugsweise mit berührungslosen Sensoren die Position und/oder den Weg und/oder die Geschwindigkeit des zugehörigen Wagens (10 - 16) oder eines damit verbundenen Teils des Wagenantriebs (18) aufnehmen. Die Messeinrichtung(en) (39) ist in Figur 5 schematisch dargestellt und ist ebenfalls mit der Steuerung (40) verbunden. Alternativ kann eine direkte Verbindung mit der internen Steuerung des elektrischen Linearmotors (19) bestehen.

Figur 5 zeigt schematisch und in abgebrochener Darstellung einen Oberwagen (10) und seinen Wagenantrieb (18) mit einem elektrischen Linearmotor (19). Der elektrische Linearmotor (19) kann einfach oder mehrfach vorhanden sein. Er weist dabei jeweils ein Primärteil (20) mit einer elektrischen Spulenanordnung (21) und ein Sekundärteil (23) mit einer Magnetanordnung (24) auf. Die Spulenanordnung wird bestromt und erzeugt ein elektromagnetisches Feld, welches mit dem Feld der Magnetanordnung (24) in Interaktion tritt. Die Magnetanordnung (24) hat z.B. Dauermagnete mit wechselnder Polung.

Der elektrische Linearmotor (19) weist einen linearen Stator (25) und einen daran mittels eines Führungsmittels (27) beweglich geführten Läufer (22) auf. Der Stator (25) hat eine endliche und wählbare Länge. Er erstreckt sich entlang des Fahrwegs und zumindest über die Fahrweglänge des zugehörigen Wagens (10 - 16). Er kann auch länger als der Fahrweg sein. Der Stator (25) ist am Gestell (2) abgestützt. Er kann auch eine ggf. tragende Gestellfunktion übernehmen. Hierbei erstreckt sich z.B. der Stator (25) über den Abführförderer (5) hinweg zu den beidseits des Abführförderers (5) angeordneten Gestellteilen (12) und ist dort mit seinen Enden abgestützt und befestigt.

Das Führungsmittel (27) ist z.B. als Führungsschiene ausgebildet und am Stator (25) gelagert. Der Läufer (22) kann als Schlitten ausgebildet sein, der am Führungsmittel (27) gelagert ist. Die Lagerung kann als mechanische Roll- oder Gleitlagerung ausgebildet sein. Sie kann alternativ als berührungslose Lagerung mit magnetischen bzw. elektromagnetischen Feldern ausgeführt sein. Der Läufer bzw. Schlitten (22) kann den Stator (25) bereichsweise oder vollständig umgreifen, wie dies beispielhaft in Figur 7 dargestellt ist. Das Führungsmittel (27) kann auch als berührungslose Luftkissenführung ausgebildet sein.

Der Läufer (22) ist in geeigneter Weise, z.B. mittels eines Anschlusses (26), mit dem zugeordneten Wagen (10 - 16) verbunden. Dies kann eine feste oder bewegliche Verbindung sein. Ein Wagen (10 - 16) kann z.B. mit seinem Wagengestell (41) direkt mit dem Läufer (22) verbunden sein, wobei z.B. der Anschluss (26) als Anschraubfläche ausgebildet ist. Alternativ kann der Anschluss (26) als Distanzstück ausgebildet sein. Die Befestigung kann starr oder in Grenzen beweglich, z.B. gefedert sein. In weiterer Abwandlung kann ein Teil des Wagengestells (41) als Läufer (22), insbesondere als Schlitten, ausgebildet sein.

In den gezeigten Beispielen bildet der Läufer (22) das Primärteil (20) mit der Spulenanordnung (21) und der Stator (25) das Sekundärteil (23) mit der Magnetanordnung (24). Die Zuordnung kann alternativ umgekehrt sein.

Die Wagen (10 - 16) besitzen jeweils eine Wagenführung (17). Diese kann in konventioneller Weise ausgebildet sein und von Führungsmitteln, z.B. Stangen oder Schienen am Gestell (2) gebildet werden, an denen die Wagen (10 - 16) mit Laufrollen (34) mehrseitig angreifen und in axialer Bewegungsrichtung geführt sind. Figur 1 - 6 zeigen diese Variante.

Alternativ oder zusätzlich ist eine Führung und Abstützung der Wagen (10 - 16) über den jeweiligen Wagenantrieb (18) und dessen elektrischen Linearmotor(en) (19) möglich. Der Stator (25) dient als Abstützung, wobei das Führungsmittel (27) die Wagenführung (17) bildet. Die Wagen (10 - 16) sind dann über den angeschlossenen Läufer (22) am Stator (25) abgestützt und geführt.

Figur 6 und 7 zeigen beispielhaft eine solche Anordnung. Die Wagen (10,16) weisen jeweils ein Wagengestell (41) mit den daran gelagerten Umlenkmitteln (36,37,38) auf. Letztere sind vorzugsweise als drehbare, insbesondere frei drehbare Umlenkrollen ausgebildet. Das Wagengestell (41) weist zwei seitlich distanzierte aufrechte Gestellwangen (42) auf, zwischen denen die besagten Umlenkmittel (36,37,38) mittels einer Lagerung (43) aufgenommen sind. Die beidseitigen Gestellwangen (42) sind mit der Wagenführung (17) verbunden.

In Figur 7 ist eine Wagenführung (17) durch beidseits des jeweiligen Wagens (10 - 16) angeordnete Linearmotoren (19) dargestellt. Hierbei ist wahlweise eine hängende oder stehende Lagerung bzw. Verbindung möglich, wobei die elektrischen Linearmotoren (19) wahlweise über oder unter oder neben den Wagengestellen (41) bzw. einer oder beiden Gestellwangen (42) angeordnet sind.

Figur 7 verdeutlicht außerdem im unteren Teil, dass ein Wagenantrieb (18) nur einen elektrischen Linearmotor (19) oder mehrere, insbesondere parallele elektrische Linearmotoren (19) aufweisen kann. Der oder die Linearmotor(en) (19) können in der vorerwähnten Weise seitlich, an der Oberseite oder an der Unterseite des Wagengestells (41) bzw. der Gestellwangen (42) angreifen bzw. montiert sein.

Figur 7 verdeutlicht ferner die Anordnung einer Halteinrichtung (44) an einem Wagen (10 - 16) bzw. an dessen Wagengestell (41). Die Halteeinrichtung (44) erzeugt an einer oder mehreren Umlenkmitteln (36,37,38) des Wagens (10 - 16) ein elektrisches Feld, insbesondere ein elektrostatisches Feld, mit dem der Faserflor (3) bei der Umlenkung gehalten und geführt werden kann. Das elektrische Feld wirkt den bei der Umlenkung auftretenden Fliehkräften entgegen und hält den Faserflor (3) in Anlage am transportierenden Förderband (7,8). Das Förderband (7,8) kann hierfür entsprechend felddurchlässig ausgebildet sein. Die Halteeinrichtung (44) wirkt bevorzugt an denjenigen Umlenkstellen bzw. Umlenkmitteln, an denen der Faserflor (3) auf einem Förderband (7,8) offen liegend transportiert wird.

Die Feldspeisung kann durch den elektrischen Linearmotor (19) erfolgen. Die Halteeinrichtung (44) kann über einen elektrischen Linearmotor (19) und insbesondere über dessen Läufer (22) mit elektrischer Spannung versorgt werden. Diese Spannungsversorgung kann steuerbar sein, um die jeweils benötigte Feldstärke in Anpassung an die bestehenden Betriebsparameter, insbesondere Laufgeschwindigkeit, Umlenkwinkel, Florbeschaffenheit etc., einstellen zu können. Die Halteeinrichtung (44) kann ebenfalls mit der Steuerung (40) verbunden sein.

Die Halteeinrichtung (44) zur Führung und zum Halt eines Faserflors (3) mit einem elektrischen, insbesondere elektrostatischen Feld hat eigenständige erfinderische Bedeutung. Sie kann auch mit anderen Arten von direkten oder indirekten Wagenantrieben eines Vlieslegers (1) gemäß Oberbegriff von Anspruch 1, insbesondere linearen Direktantrieben für einen Wagen (10 bis 16) eingesetzt werden. Dies können insbesondere andere Arten von direkten elektrischen Antrieben, fluidische Antriebe mit Zylinder oder dgl. sein. Die besagte Halteeinrichtung (44) kann außerdem an einem Umlenkmittel im Gestell (2) des Vlieslegers (1) angeordnet bzw. diesem zugeordnet sein.

Abwandlungen der gezeigten und beschriebenen Ausführungsformen sind in verschiedener Weise möglich. Insbesondere können die Merkmale der verschiedenen Ausführungsbeispiele beliebig miteinander kombiniert und ggf. auch ausgetauscht werden.

oder sogenannter camelback-Leger ausgebildet sein. Dieser kann z.B. eine Ausbildung entsprechend der DE 102 50 089 A1 haben.

### BEZUGSZEICHENLISTE

- 1: Vliesleger, Kreuzleger
- 2: Gestell
- 3: Flor, Faserflor
- 4: Zuführförderer, Zuführband
- 5: Abführförderer, Abführband
- 6: Legebreite
- 7: Förderband
- 8: Förderband
- 9: Floreinlauf, Bandeinlauf
- 9': Florauslauf
- 10: Oberwagen, Hauptwagen
- 11: Legewagen, Hauptwagen
- 12: Stützwagen, Hilfswagen frei
- 13: Stützwagen, Hilfswagen, gekoppelt
- 14: Spannwagen, Hilfswagen, oben
- 15: Spannwagen, Hilfswagen, unten
- 16: Stützwagen, oben
- 17: Wagenführung
- 18: Wagenantrieb
- 19: Linearmotor
- 20: Primärteil
- 21: Spulenanordnung
- 22: Läufer, Schlitten
- 23: Sekundärteil
- 24: Magnetanordnung
- 25: Stator
- 26: Anschluss
- 27: Führungsmittel, Führungsschiene
- 28: Antriebsverbindung Stützwagen, unten
- 29: Antriebsverbindung Stützwagen, oben
- 30: Antriebsverbindung Spannwagen, oben
- 31: Antriebsverbindung Spannwagen, unten
- 32: Vlies
- 33: Förderrichtung
- 34: Laufrolle
- 35: Omega-Führung
- 36: Umlenkmittel, Umlenkrolle, Hauptwagen
- 37: Umlenkmittel, Umlenkrolle, Stützwagen, Gestell
- 38: Umlenkmittel, Umlenkrolle, Spannwagen
- 39: Messeinrichtung
- 40: Steuerung
- 41: Wagengestell
- 42: Gestellwange
- 43: Lagerung
- 44: Halteeinrichtung

## Patentansprüche

1. Vliesleger, insbesondere Kreuzleger, zum Umfalten und Ablegen eines zugeführten Faserflors (3) zu einem mehrlagigen Vlies (32), wobei der Vliesleger (1) zum Flortransport mehrere linear beweglich geführte und von einem Wagenantrieb (18) angetriebene Wagen (10 - 16) und mehrere über die Wagen (10 - 16) geführte Förderbänder (7,8) aufweist, wobei ein oder mehreren Wagenantriebe (18) einen elektrischen Linearmotor (19) aufweisen,
- welcher ein Primärteil (20) mit einer Spulenanordnung (21) und ein Sekundärteil (23) mit einer Magnetanordnung (24) aufweist,
- wobei der Vliesleger (1) mehrere, insbesondere zwei, mechanisch voneinander entkoppelte und eigenständig bewegliche Hauptwagen (10, 11) mit jeweils einem eigenen gesteuerten oder geregelten Wagenantrieb (18) mit mindestens einem elektrischen Linearmotor (19) aufweist,
- wobei die Wagenantriebe (18) der Hauptwagen (10, 11) steuertechnisch gekoppelt und aufeinander abgestimmt sind und wobei
- die Hauptwagen (10, 11) parallele Fahrbewegungen mit gleicher Fahrtrichtung und unterschiedlichen Geschwindigkeiten sowie unterschiedlichen Weglängen ausführen und dabei von ihren Wagenantrieben (18) gleichläufig angetrieben sind.

2. Vliesleger nach Anspruch 1, **dadurch**
**gekennzeichnet, dass** der elektrische Linearmotor (19) einen linearen Stator (25) und einen daran beweglich geführten (27) Läufer (22), insbesondere einen Schlitten, aufweist.

3. Vliesleger nach Anspruch 2, **dadurch**
**gekennzeichnet, dass** der Stator (25) an einem Gestell (2) des Vlieslegers (1) befestigt ist und der Läufer (22) mit einem Wagen (10 - 16) verbunden ist, wobei der Stator (25) sich über einen Abführförderer (5) des Vliesleger (1) hinweg zu beidseits davon angeordneten Gestellteilen erstreckt und als tragender Bestandteil des Gestells (2) ausgebildet ist.

4. Vliesleger nach einem der vorhergehenden Ansprüche, **dadurch gekennzeichnet, dass** die Förderbänder (7,8) als endlose biegeelastische und umlaufend angetriebene Bänder ausgebildet und über Umlenkmittel (36,37,38) an den Wagen (10 - 16) geführt sind, wobei die Förderbänder (7,8) im Bereich zwischen den Hauptwagen (10, 11) parallel laufen und den Faserflor (3) zwischen sich klemmen.

5. Vliesleger nach einem der vorhergehenden Ansprüche, **dadurch gekennzeichnet, dass** der Vliesleger (1) einen oder mehrere Hilfswagen (12,13,14,15) zum Spannen und/oder Stützen von einem Förderband (7,8) aufweist, wobei ein Hilfswagen (12,13,14,15) einen eigenen Wagenantrieb (18) mit mindestens einem elektrischen Linearmotor (19) aufweist und mit seinem zugeordneten Hauptwagen (10, 11) steuertechnisch verbunden ist oder ein Hilfswagen (12,13,14,15) über eine mechanische Antriebsverbindung (28 - 31) mit seinem zugeordneten Hauptwagen (10,11) gekoppelt ist.

6. Vliesleger nach einem der vorhergehenden Ansprüche, **dadurch gekennzeichnet, dass** die Spulenanordnung (21) mehrere steuerbare bestromte elektromagnetische Spulen aufweist und/oder die Magnetanordnung (24) mehrere wechselpolig und in einer Reihe axial angeordnete Magnete, insbesondere Permanentmagnete, aufweist.

7. Vliesleger nach einem der Ansprüche 2 bis 6, **dadurch**
**gekennzeichnet, dass** der elektrische Linearmotor (19) ein Führungsmittel (27) zwischen Stator (25) und Läufer (22) aufweist, wobei das Führungsmittel (27) als mechanische Führung, insbesondere Schienenführung, oder als magnetische Führung ausgebildet ist.

8. Vliesleger nach einem der vorhergehenden Ansprüche, **dadurch gekennzeichnet, dass** der Wagenantrieb (18), insbesondere ein elektrischer Linearmotor (19), eine Messeinrichtung (39) für einen oder mehrere Bewegungsparameter, insbesondere Weg, Position, Geschwindigkeit und Beschleunigung, aufweist.

9. Vliesleger nach einem der vorhergehenden Ansprüche, **dadurch gekennzeichnet, dass** ein angetriebener Wagen (10 - 16) über das Führungsmittel (27) eines elektrischen Linearmotors (19) oder über eine eigene Wagenführung (17) an einem Gestell (2) des Vlieslegers (1) geführt und abgestützt ist.

10. Vliesleger nach einem der vorhergehenden Ansprüche, **dadurch gekennzeichnet, dass** ein Wagen (10 - 16) ein Wagengestell (41) mit seitlichen Gestellwangen (42) zur endseitigen Lagerung (43) des oder der Umlenkmittel (36,37,38), insbesondere Umlenkrolle(n), aufweist, wobei mindestens eine Gestellwange (42) mit einem elektrischen Linearmotor (19) verbunden ist.

11. Vliesleger nach Anspruch 10, **dadurch**
**gekennzeichnet, dass** ein Wagen (10 - 16), insbesondere sein Wagengestell (41), eine integrale Baueinheit mit dem Läufer (22) eines elektrischen Linearmotors (19) bildet.

12. Vliesleger nach einem der vorhergehenden Ansprüche, **dadurch gekennzeichnet, dass** ein Wagen (10 - 16) eine Halteeinrichtung (44) aufweist, die den Faserflor (3) an einem Umlenkmittel (36,37,38), insbesondere einer Umlenkrolle, mit einem elektrischen Feld festhält.

13. Vliesleger nach Anspruch 12, **dadurch**
**gekennzeichnet, dass** das elektrische Feld von einem elektrischen Linearmotor (19) des Wagens (10 - 16) gespeist wird.

14. Verfahren zum Betrieb eines Vlieslegers, insbesondere Kreuzlegers, zum Umfalten und Ablegen eines zugeführten Faserflors (3) zu einem mehrlagigen Vlies (32), wobei der Vliesleger (1) zum Flortransport mehrere linear beweglich geführte und von einem Wagenantrieb (18) angetriebene Wagen (10 - 16) und mehrere über die Wagen (10 - 16) geführte Förderbänder (7,8) aufweist, wobei ein oder mehrere Wagen (10 - 16) von einem elektrischen Linearmotor (19) angetrieben werden,
- welcher ein Primärteil (20) mit einer Spulenanordnung (21) und ein Sekundärteil (23) mit einer Magnetanordnung (24) aufweist,
- wobei der Vliesleger (1) mehrere, insbesondere zwei, mechanisch voneinander entkoppelte und eigenständig bewegliche Hauptwagen (10, 11) mit jeweils einem eigenen gesteuerten oder geregelten Wagenantrieb (18) mit mindestens einem elektrischen Linearmotor (19) aufweist,
- wobei die Wagenantriebe (18) der Hauptwagen (10, 11) steuertechnisch gekoppelt und aufeinander abgestimmt werden und wobei
- die Hauptwagen (10, 11) parallele Fahrbewegungen mit gleicher Fahrtrichtung und unterschiedlichen Geschwindigkeiten sowie unterschiedlichen Weglängen ausführen und dabei von ihren Wagenantrieben (18) gleichläufig angetrieben werden.

15. Verfahren nach Anspruch 14, **dadurch**
**gekennzeichnet, dass** der elektrische Linearmotor (19) den Wagen (10 - 16) direkt antreibt.

## Claims

1. Non-woven fabric laying device, in particular a cross-laying device, for folding and depositing an infed fibrous web (3) so as to form a multiple-layer non-woven fabric (32), wherein the non-woven fabric laying device (1) for transporting the web has a plurality of carriages (10 - 16) which are guided so as to be movable in a linear manner and driven by a carriage drive (18), and a plurality of conveyor belts (7, 8) which are guided across the carriages (10 - 16), wherein one or a plurality of carriage drives (18) has/have an electric linear motor (19)
- which has a primary part (20) having a coil assembly (21), and a secondary part (23) having a magnet assembly (24),
- wherein the non-woven fabric laying device (1) has a plurality of, in particular two, mechanically mutually decoupled and independently movable main carriages (10, 11) having in each case one dedicated carriage drive (18) which is controlled in an open-loop or closed-loop manner and has at least one electric linear motor (19),
- wherein the carriage drives (18) of the main carriages (10, 11) in terms of control technology are coupled and mutually adapted, and wherein
- the main carriages (10, 11) carry out parallel travelling movements in the same travel direction at dissimilar speeds as well as over dissimilar travel distances, and herein are driven in a synchronous manner by the carriage drives (18) of said main carriages (10, 11).

2. Non-woven fabric laying device according to Claim 1, **characterized in that** the electric linear motor (19) has a linear stator (25) and an armature (22), in particular a slide, that is guided (27) so as to be movable on said linear stator (25).

3. Non-woven fabric laying device according to Claim 2, **characterized in that** the stator (25) is fastened to a frame (2) of the non-woven fabric laying device (1), and the armature (22) is connected to a carriage (10 - 16), wherein the stator (25) extends across a discharge conveyor (5) of the non-woven fabric laying device (1) to frame parts that are disposed on both sides of said discharge conveyor (5) and is configured as a structural component part of the frame (2).

4. Non-woven fabric laying device according to one of the preceding claims, **characterized in that** the conveyor belts (7, 8) are configured as continuous flexurally elastic belts that are driven in a revolving manner and by way of deflection means (36, 37, 38) are guided on the carriages (10 - 16), wherein the conveyor belts (7, 8) in the region between the main carriages (10, 11) run in a parallel manner and jam the fibrous web (3) between said conveyor belts (7, 8) .

5. Non-woven fabric laying device according to one of the preceding claims, **characterized in that** the non-woven fabric laying device (1) for tensioning and/or supporting a conveyor belt (7, 8) has one or a plurality of auxiliary carriages (12, 13, 14, 15), wherein an auxiliary carriage (12, 13, 14, 15) has a dedicated carriage drive (18) having at least one electric linear motor (19) and in terms of control technology is connected to the main carriage (10, 11) assigned to said auxiliary carriage (12, 13, 14, 15), or an auxiliary carriage (12, 13, 14, 15) by way of a mechanical drive connection (28 - 31) is coupled to the main carriage (10, 11) assigned to said auxiliary carriage (12, 13, 14, 15).

6. Non-woven fabric laying device according to one of the preceding claims, **characterized in that** the coil assembly (21) has a plurality of controllable energized electromagnetic coils, and/or the magnet assembly (24) has a plurality of magnets, in particular permanent magnets, that in an alternating polarized manner are axially disposed in one row.

7. Non-woven fabric laying device according to one of Claims 2 to 6, **characterized in that** the electric linear motor (19) between the stator (25) and the armature (22) has a guiding means (27), wherein the guiding means (27) is configured as a mechanical guide, in particular a rail guide, or as a magnetic guide.

8. Non-woven fabric laying device according to one of the preceding claims, **characterized in that** the carriage drive (18), in particular an electric linear motor (19), has a measuring installation (39) for one or a plurality of movement parameters, in particular distance, position, speed, and acceleration.

9. Non-woven fabric laying device according to one of the preceding claims, **characterized in that** a driven carriage (10 - 16) is guided and supported on a frame (2) of the non-woven fabric laying device (1) by way of the guiding means (27) of an electric linear motor (19) or by way of a dedicated carriage guide (17).

10. Non-woven fabric laying device according to one of the preceding claims, **characterized in that** a carriage (10 - 16) has a carriage frame (41) having lateral frame stands (42) for the end-side mounting (43) of the or the plurality of deflection means (36, 37, 38), in particular deflection roller(s), wherein at least one frame stand (42) is connected to an electric linear motor (19).

11. Non-woven fabric laying device according to Claim 10, **characterized in that** a carriage (10 - 16), in particular the carriage frame (41) thereof, conjointly with the armature (22) of an electric linear motor (19), forms an integral functional unit.

12. Non-woven fabric laying device according to one of the preceding claims, **characterized in that** a carriage (10 - 16) has a holding installation (44) which by way of an electric field firmly holds the fibrous web (3) on a deflection means (36, 37, 38), in particular a deflection roller.

13. Non-woven fabric laying device according to Claim 12, **characterized in that** the electric field is supplied by an electric linear motor (19) of the carriage (10 - 16).

14. Method for operating a non-woven fabric laying device, in particular a cross-laying device, for folding and depositing an infed fibrous web (3) so as to form a multiple-layer non-woven fabric (32), wherein the non-woven fabric laying device (1) for transporting the web has a plurality of carriages (10 - 16) which are guided so as to be movable in a linear manner and driven by a carriage drive (18), and a plurality of conveyor belts (7, 8) which are guided across the carriages (10 - 16), wherein one or a plurality of carriages (10-16) is/are driven by an electric linear motor (19)
- which has a primary part (20) having a coil assembly (21), and a secondary part (23) having a magnet assembly (24),
- wherein the non-woven fabric laying device (1) has a plurality of, in particular two, mechanically mutually decoupled and independently movable main carriages (10, 11) having in each case one dedicated carriage drive (18) which is controlled in an open-loop or closed-loop manner and has at least one electric linear motor (19),
- wherein the carriage drives (18) of the main carriages (10, 11) in terms of control technology are coupled and mutually adapted, and wherein
- the main carriages (10, 11) carry out parallel travelling movements in the same travel direction at dissimilar speeds as well as over dissimilar travel distances, and herein are driven in a synchronous manner by the carriage drives (18) of said main carriages (10, 11).

15. Method according to Claim 14, **characterized in that** the electric linear motor (19) drives the carriages (10 - 16) directly.

## Revendications

1. Dispositif de formation de non-tissé, en particulier machine de croisement de voile, pour replier et déposer un voile de carde acheminé (3) pour obtenir un non-tissé multicouche (32), le dispositif de formation de non-tissé (1) comprenant, pour le transport du voile de carde, plusieurs chariots (10 - 16) guidés de manière mobile linéairement et entraînés par un entraînement de chariot (18) et plusieurs bandes transporteuses (7, 8) guidées par le biais des chariots (10 - 16), un ou plusieurs entraînements de chariot (18) comprenant un moteur linéaire électrique (19),
- lequel comprend une partie primaire (20) dotée d'un ensemble de bobines (21) et une partie secondaire (23) dotée d'un ensemble d'aimants (24),
- le dispositif de formation de non-tissé (1) comprenant plusieurs, en particulier deux, chariots principaux (10, 11) désaccouplés mécaniquement les uns des autres et mobiles de manière autonome, comprenant respectivement un entraînement de chariot propre (18) commandé ou réglé et doté d'au moins un moteur linéaire électrique (19),
- les entraînements de chariot (18) des chariots principaux (10, 11) étant accouplés en termes de commande et adaptés les uns aux autres et
- les chariots principaux (10, 11) effectuant des mouvements de déplacement parallèles de même sens d'avancement et de vitesses différentes et de différentes longueurs de course, et étant à cet effet entraînés dans le même sens par leurs entraînements de chariot (18).

2. Dispositif de formation de non-tissé selon la revendication 1, **caractérisé en ce que** le moteur linéaire électrique (19) comprend un stator linéaire (25) et un induit (22), en particulier un coulisseau, guidé (27) de manière mobile sur celui-ci.

3. Dispositif de formation de non-tissé selon la revendication 2, **caractérisé en ce que** le stator (25) est fixé à un bâti (2) du dispositif de formation de non-tissé (1) et l'induit (22) est relié à un chariot (10 - 16), le stator (25) s'étendant au-delà d'un convoyeur de sortie (5) du dispositif de formation de non-tissé (1) jusqu'à des parties de bâti disposées de part et d'autre de celui-ci et étant réalisé en tant que partie porteuse du bâti (2).

4. Dispositif de formation de non-tissé selon l'une des revendications précédentes, **caractérisé en ce que** les bandes transporteuses (7, 8) sont réalisées sous forme de bandes sans fin élastiques en flexion et entraînées en rotation et sont guidées au niveau des chariots (10 - 16) par le biais de moyens de renvoi (36, 37, 38), les bandes transporteuses (7, 8) s'étendant parallèlement dans la région entre les chariots principaux (10, 11) et serrant le voile de carde (3) entre elles.

5. Dispositif de formation de non-tissé selon l'une des revendications précédentes, **caractérisé en ce que** le dispositif de formation de non-tissé (1) comprend un ou plusieurs chariots auxiliaires (12, 13, 14, 15) pour la tension et/ou le support d'une bande transporteuse (7, 8), un chariot auxiliaire (12, 13, 14, 15) comprenant un entraînement de chariot propre (18) doté d'au moins un moteur linéaire électrique (19) et étant relié en termes de commande à son chariot principal associé (10, 11) ou un chariot auxiliaire (12, 13, 14, 15) étant accouplé, par le biais d'une liaison d'entraînement mécanique (28 - 31), à son chariot principal associé (10, 11).

6. Dispositif de formation de non-tissé selon l'une des revendications précédentes, **caractérisé en ce que** l'ensemble de bobines (21) comprend plusieurs bobines électromagnétiques alimentées de manière commandable et/ou l'ensemble d'aimants (24) comprend plusieurs aimants, en particulier des aimants permanents, disposés axialement en une rangée et de manière à présenter des polarités alternées.

7. Dispositif de formation de non-tissé selon l'une des revendications 2 à 6, **caractérisé en ce que** le moteur linéaire électrique (19) comprend un moyen de guidage (27) entre le stator (25) et l'induit (22), le moyen de guidage (27) étant réalisé en tant que guide mécanique, en particulier en tant que rail de guidage, ou en tant que guide magnétique.

8. Dispositif de formation de non-tissé selon l'une des revendications précédentes, **caractérisé en ce que** l'entraînement de chariot (18) comprend en particulier un moteur linéaire électrique (19), un dispositif de mesure (39) pour un ou plusieurs paramètres de déplacement, en particulier la course, la position, la vitesse et l'accélération.

9. Dispositif de formation de non-tissé selon l'une des revendications précédentes, **caractérisé en ce qu'**un chariot entraîné (10 - 16) est guidé et supporté sur un bâti (2) du dispositif de formation de non-tissé (1) par le biais du moyen de guidage (27) d'un moteur linéaire électrique (19) ou par le biais d'un guide de chariot propre (17).

10. Dispositif de formation de non-tissé selon l'une des revendications précédentes, **caractérisé en ce qu'**un chariot (10 - 16) comprend un châssis de chariot (41) doté de faces latérales de châssis (42) pour le montage (43), du côté des extrémités, du ou des moyens de renvoi (36, 37, 38), en particulier d'une ou de poulie (s) de renvoi, au moins une face de châssis (42) étant reliée à un moteur linéaire électrique (19).

11. Dispositif de formation de non-tissé selon la revendication 10, **caractérisé en ce qu'**un chariot (10 - 16), en particulier son châssis de chariot (41), forme une unité structurale intégrée avec l'induit (22) d'un moteur linéaire électrique (19).

12. Dispositif de formation de non-tissé selon l'une des revendications précédentes, **caractérisé en ce qu'**un chariot (10 - 16) comprend un dispositif de retenue (44) qui fixe le voile de carde (3) à un moyen de renvoi (36, 37, 38), en particulier à une poulie de renvoi, à l'aide d'un champ électrique.

13. Dispositif de formation de non-tissé selon la revendication 12, **caractérisé en ce que** le champ électrique est alimenté par un moteur linéaire électrique (19) du chariot (10 - 16).

14. Procédé de fonctionnement d'un dispositif de formation de non-tissé, en particulier d'une machine de croisement de voile, pour replier et déposer un voile de carde acheminé (3) pour obtenir un non-tissé multicouche (32), le dispositif de formation de non-tissé (1) comprenant, pour le transport du voile de carde, plusieurs chariots (10 - 16) guidés de manière mobile linéairement et entraînés par un entraînement de chariot (18) et plusieurs bandes transporteuses (7, 8) guidées par le biais des chariots (10 - 16), un ou plusieurs chariots (10 - 16) étant entraînés par un moteur linéaire électrique (19),
- lequel comprend une partie primaire (20) dotée d'un ensemble de bobines (21) et une partie secondaire (23) dotée d'un ensemble d'aimants (24),
- le dispositif de formation de non-tissé (1) comprenant plusieurs, en particulier deux, chariots principaux (10, 11) désaccouplés mécaniquement les uns des autres et mobiles de manière autonome, comprenant respectivement un entraînement de chariot propre (18) commandé ou réglé et doté d'au moins un moteur linéaire électrique (19),
- les entraînements de chariot (18) des chariots principaux (10, 11) étant accouplés en termes de commande et adaptés les uns aux autres et
- les chariots principaux (10, 11) effectuant des mouvements de déplacement parallèles de même sens d'avancement et de vitesses différentes et de différentes longueurs de trajet, et étant à cet effet entraînés dans le même sens par leurs entraînements de chariot (18).

15. Procédé selon la revendication 14, **caractérisé en ce que** le moteur linéaire électrique (19) entraîne directement le chariot (10 - 16).
